# FASCICULE DE BREVET EUROPEEN

(11) **EP 3 728 977 B1**
(45) Date de publication et mention de la délivrance du brevet: **04.08.2021**
(21) Numéro de dépôt: 18833697.8
(22) Date de dépôt: 17.12.2018
(51) Int. Cl.: F28D 9/00, F28F 3/02, F28F 13/18, F28F 13/00

(54) **ECHANGEUR DE CHALEUR AVEC ELEMENTS ET PLAQUES A TEXTURATION DE SURFACE**
WÄRMETAUSCHER MIT ELEMENTEN UND PLATTEN MIT OBERFLÄCHENSTRUKTURIERUNG
HEAT EXCHANGER COMPRISING ELEMENTS AND PLATES WITH SURFACE TEXTURING

(30) Priorité: 19.12.2017 FR 1762417
(43) Date de publication de la demande: 28.10.2020
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: CRAYSSAC, Frédéric, 78350 Les Loges-en-Josas (FR); WAGNER, Marc, 78350 Les Loges-en-Josas (FR); RICHET, Nicolas, 78350 Les Loges-en-Josas (FR)
(74) Mandataire: Air Liquide
(86) Numéro de dépôt international: PCT/FR2018/053333
(87) Numéro de publication internationale: WO 2019/122655

(56) Documents cités:
- EP-A1- 3 098 554
- CN-A- 102 322 765
- US-A- 5 514 248
- US-A1- 2005 121 181

## Description

La présente invention concerne un échangeur de chaleur du type à plaques et ailettes comprenant un élément intercalaire à texturation de surface, ainsi qu'un procédé de fabrication d'un tel échangeur.

La présente invention trouve notamment application dans le domaine de la séparation de gaz par cryogénie, en particulier de la séparation d'air par cryogénie (connue sous l'acronyme anglais « ASU » pour unité de séparation d'air) exploitée pour la production d'oxygène gazeux sous pression. En particulier, la présente invention peut s'appliquer à un échangeur de chaleur qui vaporise un débit liquide, par exemple de l'oxygène liquide, de l'azote et/ou de l'argon par échange de chaleur avec un gaz calorigène, par exemple l'air ou l'azote.

Si l'échangeur de chaleur se trouve dans la cuve d'une colonne de distillation, il peut constituer un vaporiseur fonctionnant en thermosiphon pour lequel l'échangeur est immergé dans un bain de liquide descendant la colonne ou un vaporiseur fonctionnant en vaporisation à film alimenté directement par le liquide tombant de la colonne et/ou par une pompe de recirculation.

La présente invention peut également s'appliquer à un échangeur de chaleur qui vaporise au moins un débit de mélange liquide-gaz, en particulier un débit de mélange à plusieurs constituants, par exemple un mélange d'hydrocarbures, par échange de chaleur avec au moins un autre fluide, par exemple du gaz naturel.

La technologie couramment utilisée pour un échangeur est celle des échangeurs en aluminium à plaques et à ailettes ou ondes brasés, qui permettent d'obtenir des dispositifs très compacts offrant une grande surface d'échange.

Ces échangeurs comprennent des plaques séparatrices entre lesquelles sont insérées des structures d'échange thermique, généralement des structures ondulées ou ondes, formées d'une succession d'ailettes ou jambes d'onde, constituant ainsi un empilement de passages pour les différents fluides à mettre en relation d'échange thermique.

Les performances d'un échangeur sont liées au coefficient d'échange thermique des structures d'échange thermique se trouvant en contact avec les fluides. Le coefficient d'échange thermique d'une structure dépend notamment de la nature du matériau la constituant, de la porosité de ce matériau, de sa rugosité et du régime d'écoulement des fluides.

On connait des documents US 2005/121181 A1, EP 3 098 554 A1, US 5 514 248 A et CN 102 322 765 A différentes configurations de structures d'échange thermique. US 2005/121181 divulgue un échangeur de chaleur selon le préambule de la revendication 1.

Il est possible de modifier le coefficient d'échange thermique d'une structure d'échange en modifiant la géométrie ou les propriétés physico-chimiques de sa surface. Ceci permet d'augmenter la surface effective d'échange et/ou de modifier les interactions entre le fluide et la surface, en changeant des propriétés de la surface considérée comme sa mouillabilité ou sa capacité à intensifier l'ébullition d'un fluide. On parle alors de surfaces intensifiées.

Par exemple, on peut réaliser des dépôts de surface de revêtements poreux ou texturés, formant des reliefs à la surface des structures, ou bien créer de tels états de surfaces par des traitements mécaniques ou par attaque chimique.

On connait du document WO-A-2005/075920 différentes techniques de dépôt de revêtements poreux ou de texturation à la surface d'une onde pour échangeur de chaleur.

Une problématique concerne l'assemblage d'éléments comportant des surfaces intensifiées.

Lors de la fabrication d'un échangeur en aluminium brasé, les éléments constitutifs de l'échangeur sont liés entre eux par brasage avec utilisation d'un métal d'apport, appelé brasure ou agent de brasage, l'assemblage étant obtenu par fusion et diffusion de l'agent de brasage au sein des pièces à braser, sans fusion de celles-ci.

En général, afin de garantir de façon optimale les propriétés mécaniques et/ou thermiques des joints brasés, et ainsi de maximiser la résistance de l'échangeur aux fortes pressions de fluide, on évite de réaliser une texturation de surface sur les portions des structures d'échange au niveau desquelles un joint de brasage doit être formé.

Toutefois, cela implique de modifier localement l'état de surface de ces pièces, ce qui complexifie le procédé de fabrication. On peut par exemple masquer les zones où le brasage doit avoir lieu ou retirer le revêtement de ces zones avant d'opérer le brasage. Mais ces étapes supplémentaires entraînent un surcoût et des difficultés de mise en œuvre.

Une autre possibilité est de réaliser la texturation des structures d'échange thermique après le brasage de ces structures dans l'échangeur.

Toutefois, il est alors difficile d'accéder aux canaux formés par les structures d'échange dans les passages de l'échangeur et il est impossible d'utiliser des techniques de texturation mécanique ou de revêtement par projection thermique. D'autres techniques de traitement de surface sont difficiles à mettre en œuvre. Par exemple, pour les techniques impliquant des étapes préalables de traitement thermique ou de dépôt d'une couche d'imprégnation pour assurer l'adhésion du revêtement, c'est l'échangeur entier qu'il faut traiter. Il y a alors des risques de boucher les canaux, de débraser des pièces de l'échangeur ou de créer des phases métallurgiques fragiles et d'endommager la matrice brasée.

Par ailleurs, il a été proposé de réaliser des texturations de surface sur les plaques séparatrices avant brasage. Le document WO-A-2004/109211 décrit un procédé de dépôt d'un revêtement poreux à la surface d'une plaque séparatrice d'un échangeur de chaleur. Dans ce cas, il n'y a pas de structure d'échange thermique brasée entre les plaques. Or, les structures d'échange ont aussi un rôle d'entretoises. Elles contribuent à la rigidité des passages de l'échangeur et à leur résistance à la compression lors du brasage sous vide de l'échangeur. Il peut alors s'avérer nécessaire d'agencer des barres de renfort supplémentaires dans les passages et de doubler l'épaisseur des plaques.

La présente invention a pour but de résoudre en tout ou partie les problèmes mentionnés ci-avant, notamment de faciliter la fabrication d'un échangeur de chaleur du type à plaques et ailettes brasés présentant des structures d'échanges à propriétés thermiques améliorées.

La solution selon l'invention est alors un échangeur de chaleur du type à plaques et ailettes brasées comprenant une pluralité de plaques agencées parallèlement entre elles de façon à définir une série de passages pour l'écoulement d'un premier fluide à mettre en relation d'échange thermique avec au moins un deuxième fluide, au moins un élément intercalaire étant agencé dans un passage formé entre une première et une deuxième plaques et comprenant :
- au moins une première portion d'assemblage positionnée contre la première plaque, ladite première portion d'assemblage comprenant une première paire de surfaces secondaires opposées dont l'une des surfaces de la première paire de surfaces secondaires est orientée du côté de la première plaque et l'autre des surfaces de la première paire de surfaces secondaires est orientée du côté de la deuxième plaque,
- au moins une texturation de surface sous la forme d'une structure poreuse ou de reliefs formés sur une surface de l'élément intercalaire,
- plusieurs ailettes ou jambes d'onde délimitant, au sein du passage, plusieurs canaux pour l'écoulement du premier fluide, au moins une ailette ou jambe d'onde présentant ladite texturation de surface,
caractérisé en ce que ladite première portion d'assemblage présente la texturation de surface sur au moins celle des surfaces secondaires de la première paire orientée du côté de la première plaque, et la première plaque comprend une première paire de surfaces primaires opposées et présente la texturation de surface sur au moins celle des surfaces primaires orientée du côté de l'élément intercalaire.

Selon le cas, l'élément de l'invention peut comprendre l'une ou plusieurs des caractéristiques techniques suivantes :
- la première portion d'assemblage présente la texturation de surface sur la surface de la première paire orientée du côté de la deuxième plaque.
- l'élément intercalaire présente au moins une deuxième portion d'assemblage positionnée contre la deuxième plaque, ladite deuxième portion d'assemblage comprenant une deuxième paire de surfaces secondaires opposées, l'une des surfaces secondaires de la deuxième paire étant orientée du côté de la première plaque et l'autre des surfaces secondaires de la deuxième paire étant orientée du côté de la deuxième plaque, la deuxième portion d'assemblage présentant la texturation de surface sur la surface de la deuxième paire orientée du côté de la deuxième plaque.

- la deuxième plaque comprend une deuxième paire de surfaces primaires opposées, celle des surfaces primaires orientée du côté de l'élément intercalaire présentant, au moins en partie, la texturation de surface.
- au moins une ailette ou jambe d'onde comprend une troisième paire de surfaces secondaires opposées, l'une et l'autre desdites surfaces de la troisième paire présentant la texturation de surface.
- les ailettes ou jambes d'onde se succèdent suivant une direction latérale et s'étendent dans le passage globalement suivant une direction longitudinale qui est parallèle aux première et deuxième plaques et orthogonale à la direction latérale.
- la texturation de surface est sous la forme d'une structure poreuse ayant une porosité ouverte comprise entre 15 et 60 %, de préférence une porosité ouverte comprise entre 20 et 45 %, % en volume, ou sous la forme de reliefs définissant, en coupe transversale, des cavités ouvertes à la surface des premier et deuxième éléments intercalaires.
un agent de brasage est agencé entre la première plaque et l'élément intercalaire et/ou entre la deuxième plaque et l'élément intercalaire.
l'agent de brasage est sous la forme d'au moins une couche de revêtement agencée entre la surface primaire de la première plaque orientée du côté de l'élément intercalaire et la texturation de surface et/ou entre la surface primaire de la deuxième plaque orientée du côté de l'élément intercalaire et la texturation de surface.
- l'agent de brasage a une épaisseur inférieure à 300 µm, de préférence comprise entre 50 et 200 µm.
- les surfaces primaires des première et deuxième plaques orientées du côté de l'élément intercalaire sont exemptes d'agent de brasage sur leurs portions s'étendant en regard dudit élément intercalaire.
- l'élément intercalaire est assemblé dans le passage par assemblage d'au moins ladite première portion d'assemblage avec la première plaque, ledit assemblage étant réalisée par liaison métallurgique de la texturation de surface présente sur celle des surfaces secondaires de la première portion d'assemblage orientée du côté de la première plaque avec la texturation de surface présente sur celle des surfaces primaires de la première plaque orientée du côté de l'élément intercalaire, lesdites texturations de surface étant liées directement entre elles ou via un agent de brasage.
le passage a une forme globale de parallélépipède délimité par deux bords longitudinaux et deux bords latéraux, au moins une barre de fermeture s'étendant dans la hauteur du passage, définie comme l'écart entre la première plaque et la deuxième plaque mesuré suivant une direction d'empilement perpendiculaire aux plaques, le long d'au moins un des bords longitudinaux et latéraux du passage, les surfaces primaires des première et deuxième plaques orientées du côté de l'élément intercalaire étant exemptes de texturation de surface sur leurs portions s'étendant en regard de la barre de fermeture.
- un agent de brasage est agencé sur les portions des surfaces primaires des première et deuxième plaques orientées du côté de l'élément intercalaire s'étendant en regard de la barre de fermeture.
- l'élément intercalaire présente, avant d'être assemblé dans le passage, une hauteur prédéterminée, mesurée suivant une direction d'empilement perpendiculaire aux première et deuxième plaques, légèrement supérieure à la hauteur du passage, définie comme l'écart entre la première plaque et la deuxième plaque mesuré suivant une direction d'empilement perpendiculaire aux plaques.

Selon un autre aspect, l'invention concerne un procédé de fabrication d'un échangeur de chaleur du type à plaques et ailettes brasés, ledit procédé comprenant les étapes suivantes :
- agencement de plusieurs plaques parallèlement entre elles de façon à définir une série de passages pour l'écoulement d'un premier fluide à mettre en relation d'échange thermique avec au moins un deuxième fluide,
- agencement d'au moins un élément intercalaire dans un passage formé entre une première et une deuxième plaque,
- formation d'au moins une zone de contact ou quasi-contact entre au moins une première portion d'assemblage de l'élément intercalaire et la première plaque, ladite première portion d'assemblage comprenant une première paire de surfaces secondaires opposées dont l'une des surfaces de la première paire est orientée du côté de la première plaque et la première plaque comprenant une première paire de surfaces primaires opposées dont l'une est orientée du côté de l'élément intercalaire,
caractérisé en ce que ladite surface secondaire et ladite surface primaire présentent au moins une texturation de surface sous la forme d'une structure poreuse ou de reliefs formés sur des surfaces de la première plaque et de l'élément intercalaire, l'assemblage de la première portion d'assemblage avec la première plaque étant réalisé sans agent de brasage,
ledit procédé comprenant en outre les étapes suivantes :
- application d'une force de compression et apport de chaleur au moins au niveau de ladite zone de contact ou quasi-contact de manière à former une liaison métallurgique directement entre lesdites texturations de surface.

La présente invention va maintenant être mieux comprise grâce à la description qui va suivre, donnée uniquement à titre d'exemple non limitatif et faite en référence aux schémas ci-annexés, parmi lesquels :
- la Figure 1 illustre un exemple d'échangeur de chaleur comportant un élément intercalaire selon l'invention ;
- la Figure 2 illustre un exemple d'assemblage d'un élément intercalaire selon l'invention assemblé à une plaque d'échangeur ;
- les Figures 3 et 4 illustrent une vue tridimensionnelle et une vue en coupe transversale d'un élément intercalaire selon un mode de réalisation de l'invention ;
- les Figures 5 et 6 illustrent différents modes de réalisation d'un élément intercalaire assemblé entre deux plaques d'échangeur.
De façon connue en soi, un échangeur de chaleur comprend un empilement de plaques disposées parallèlement l'une au-dessus de l'autre avec espacement et formant ainsi plusieurs séries de passages de forme parallélépipédique et plate pour l'écoulement d'un premier fluide et d'au moins un deuxième fluide à mettre en relation d'échange de chaleur indirect via les plaques. De préférence, le premier fluide comprend un liquide frigorigène à vaporiser au moins partiellement.

La Figure 1 illustre de façon schématique un exemple de passage 33 d'un échangeur 1 du type vaporiseur-condenseur alimenté en oxygène liquide. Ce vaporiseur-condenseur vaporise l'oxygène liquide OL sous basse pression (typiquement légèrement supérieure à la pression atmosphérique) recueilli en bas d'une colonne, par condensation d'azote moyenne pression (typiquement de 5 à 6 bars absolus) circulant dans des passages adjacents des passages 33 (non illustrés) dédiés à la circulation d'oxygène. L'azote moyenne pression est le plus souvent prélevé à l'état gazeux en tête d'une colonne de distillation d'air à moyenne pression à laquelle la colonne basse pression citée ci-dessus est connectée. Après son passage et sa condensation au moins partielle dans le vaporiseur-condenseur, cet azote est renvoyé dans la colonne moyenne pression.

C'est plus spécifiquement dans le cadre de cette application que l'invention sera décrite par la suite, étant entendu que son application peut être envisagée dans d'autres contextes, notamment avec des fluides d'une autre nature. Ainsi, l'échangeur 1 peut vaporiser au moins un débit de mélange liquide-gaz, en particulier un débit de mélange à plusieurs constituants, par exemple un mélange d'hydrocarbures, par échange de chaleur avec au moins un autre fluide, par exemple du gaz naturel.

En particulier, l'invention peut concerner un procédé d'échange de chaleur entre un premier fluide et au moins un deuxième fluide dans un échangeur de chaleur selon l'invention, ledit premier fluide s'écoulant dans le passage 33 à une pression inférieure ou égale à 5 bar, de préférence une pression comprise entre 1 et 2 bar.

Tout ou partie des passages 33 de l'échangeur 1 sont pourvus d'éléments intercalaires 22 définissant, au sein des passages 33, des canaux 26 pour la circulation de l'oxygène liquide et pouvant revêtir différentes formes.

Les éléments intercalaires 22 peuvent avoir des formes ondulées, comme le montrent les Figures 3 et 4, et comprendre des jambes d'onde 123 reliées alternativement par des sommets d'onde 121 et des bases d'onde 122. Dans ce cas, on appelle « ailettes » les jambes d'onde qui relient les sommets et les bases successifs de l'onde.

Les éléments intercalaires 22 peuvent revêtir d'autres formes particulières définies selon les caractéristiques d'écoulement de fluide souhaitées. De manière plus générale, le terme « ailettes » couvre des lames ou autres surfaces secondaires d'échange thermique, qui s'étendent entre les surfaces primaires d'échange thermique, c'est-à-dire les plaques de l'échangeur, dans les passages de l'échangeur.

Les éléments intercalaires 22 sont généralement liés par brasage aux plaques séparatrices de l'échangeur. La liaison peut être réalisée par brasage sous vide avec utilisation d'un métal d'apport 30, appelé brasure ou agent de brasage, l'assemblage étant obtenu par fusion et diffusion d'agent de brasage 30 au sein des pièces à braser, c'est-à-dire dans le métal de base, sans fusion de celles-ci.

La Figure 2 est une vue partielle d'un élément intercalaire 22 assemblé à une première plaque 6 adaptée pour définir, en association avec une autre deuxième plaque 7 parallèle directement voisine (non illustrée), un passage 33 de l'échangeur 1.

L'élément intercalaire 22 et la plaque 6 comportent respectivement des portions d'assemblage 121, 60 destinées à être assemblées l'une avec l'autre. Les portions d'assemblage 121, 60 sont positionnées l'une contre l'autre, de préférence avec un faible jeu entre elles afin d'y interposer l'agent de brasage 30. Typiquement les portions d'assemblage 121, 60 peuvent être celles où le jeu entre les pièces 22, 6 est le plus faible, typiquement les portions au niveau desquelles les pièces 22, 6 sont en contact l'une avec l'autre ou en quasi-contact, c'est-à-dire avec un jeu très faible existant entre tout ou partie desdites portions, l'une avec l'autre.

Comme on le voit en coupe transversale sur la Figure 4, l'élément intercalaire 22 comprend plusieurs ailettes ou jambes d'onde 123 configurées pour délimiter, lorsque l'élément 22 est monté entre la première plaque 6 et la deuxième plaque 7, une pluralité de canaux 26 d'écoulement du premier fluide.

L'élément 22 comprend en outre au moins une première portion d'assemblage 121 configurée pour être assemblée avec la première plaque 6 et comprenant une première paire de surfaces secondaires 121a, 121b opposées, l'une 121a des surfaces secondaires de la première paire étant orientée du côté de la première plaque 6 et l'autre 121b des surfaces secondaires de la première paire étant orientée du côté de la deuxième plaque 7 lorsque l'élément intercalaire 22 est à l'état monté.

L'élément intercalaire 22 comprend en outre au moins une texturation de surface 23 sous la forme d'une structure poreuse ou de reliefs formés sur une surface de l'élément intercalaire 22.

Dans le cadre de l'invention, au moins une texturation de surface 23 est présente sur une surface d'au moins une ailette ou jambe d'onde 123 de l'élément intercalaire 22. Il est à noter que l'élément intercalaire peut présenter une ou plusieurs formes prédéterminées de texturation de surface réparties sur différentes zones de sa surface, étant entendu qu'une texturation de surface peut aussi bien être réalisée dans la surface du matériau constitutif de l'élément intercalaire qu'y être déposée, c'est-à-dire résulter d'un apport de matière supplémentaire sur la surface de l'élément intercalaire.

Selon l'invention, ladite première portion d'assemblage 121 présente la texturation de surface 23 sur au moins celle 121a des surfaces secondaires de la première paire orientée du côté de la première plaque 6.

En outre, la première plaque 6 comprend une première paire de surfaces primaires 6a, 6b opposées et présente la texturation de surface 23 sur au moins celle 6b des surfaces primaires 6a, 6b orientée du côté de l'élément intercalaire 22.

Les inventeurs de la présente invention ont mis en évidence que pour certaines applications, l'assemblage d'éléments intercalaires à texturation de surface pouvait être réalisé sans préparation particulière des portions d'assemblage et conduire à des performances satisfaisantes en termes de tenue mécanique. C'est le cas notamment lorsqu'en fonctionnement, les canaux 26 définis entre les pièces 22, 6 canalisent un premier fluide dont la pression est relativement faible, typiquement inférieure ou égale à 5 bar, de préférence une pression comprise entre 1 et 2 bar, comme c'est le cas dans les passages pour l'oxygène du vaporiseur-condenseur précédemment décrit.

En outre, il a été constaté que la texturation de surface pouvait participer de façon bénéfique à la formation d'un joint brasé. En effet, la brasure étant piégée dans la porosité ou les cavités du revêtement par les forces capillaires, elle a moins tendance à diffuser à travers l'élément intercalaire, ce qui limite les risques de dissolution du matériau constitutif de cet élément et permet d'en réduire l'épaisseur. Le comblement des pores ou cavités conduit en outre à de meilleures performances de transfert thermique entre les pièces brasées, ainsi qu'à une meilleure tenue mécanique de l'assemblage.

Grâce à l'invention, on simplifie le procédé de fabrication puisque la texturation de surface 23 peut être formée ou déposée sur la surface de la plaque et de l'élément intercalaire sans nécessiter d'étape supplémentaire de masquage ou de post-traitement visant à éliminer la texturation de surface des portions à assembler. La texturation est formée sur les pièces avant assemblage, ce qui préserve l'intégrité de la matrice de l'échangeur.

De préférence, la première portion d'assemblage 121 présente la texturation de surface 23 sur la surface secondaire 121b de la première paire orientée du côté de la deuxième plaque 7.

En outre, les ailettes ou jambes d'ondes 123 comprennent une troisième paire de surfaces secondaires 123a, 123b opposées. De préférence, la première portion d'assemblage 121 du premier élément intercalaire 221 est agencée entre deux ailettes ou jambes d'ondes 123 successives, la surface 121b orientée du côté de la deuxième plaque 7 ayant deux extrémités reliées chacune à une surface secondaire 123a de chacune des deux ailettes ou jambes d'ondes 123.

De préférence, l'une et l'autre des surfaces 123a, 123b de la troisième paire présentant la texturation de surface 23.

Ainsi, deux ailettes ou jambes d'onde 123 successives délimitent entre elles un canal 26 dont la paroi formée par la première portion d'assemblage, et les parois latérales, formées par les deux ailettes 123, présente des surfaces internes à coefficient d'échange thermique amélioré.

Selon un mode de réalisation particulier, l'élément intercalaire 22 présente au moins une deuxième portion d'assemblage 122 configurée pour être assemblée avec la deuxième plaque 7, ladite deuxième portion d'assemblage 122 comprenant une deuxième paire de surfaces secondaires 122a, 122b opposées, l'une 122a des surfaces secondaires de la deuxième paire étant orientée du côté de la première plaque 6 et l'autre 122b des surfaces secondaires de la deuxième paire étant orientée du côté de la deuxième plaque 7.

On peut ainsi assembler une autre portion de l'élément intercalaire 22 à une portion d'assemblage réciproque sur la première plaque 7 lors de la fabrication de l'échangeur, ce qui améliore encore la solidité et la rigidité du passage 33.

De préférence, la deuxième portion d'assemblage 122 présente la texturation de surface 23 sur ses deux surfaces secondaires 122a, 122b de la deuxième paire orientée du côté de la deuxième plaque 7.

Comme dans l'exemple de la Figure 4, la deuxième portion d'assemblage 122 de l'élément intercalaire 22 peut être agencée entre deux ailettes ou jambes d'ondes 123, la surface 122a de la deuxième paire orientée du côté de la première plaque 6 ayant deux extrémités reliées chacune à une surface secondaire 123b de chacune des deux ailettes ou jambes d'ondes 123, ladite surface 122a de la deuxième paire et lesdites surfaces secondaires 123b présentant la texturation de surface 23.

Ainsi, on simplifie le procédé de fabrication de l'élément intercalaire puisque la texturation de surface peut être formée ou déposée sur la totalité ou la quasi-totalité des surfaces de l'élément intercalaire sans nécessiter d'étape supplémentaire de masquage ou de post-traitement visant à éliminer la texturation de surface des portions à assembler.

Selon un mode de réalisation particulier, la texturation de surface 23 est formée sur la totalité ou la quasi-totalité de l'élément intercalaire 22.

A noter que dans la cadre de la présente invention, la quasi-totalité d'une surface ou d'un élément s'entend d'une portion représentant au moins 90%, de préférence au moins 95%, de préférence encore au moins 98% de la superficie de cette surface ou de la superficie totale de cet élément.

Selon un mode de réalisation particulier, l'élément intercalaire 22 est un produit ondulé comprenant une succession de jambes d'onde 123 reliées alternativement par des sommets d'onde 121 et des bases d'onde 122. Au moins un sommet d'onde 121 comprend une première portion d'assemblage 121 selon l'invention.

Les explications qui suivent sont faites en référence aux Figures 4 à 6, étant entendu que l'élément intercalaire 22 peut revêtir toute autre forme adéquate et n'inclut pas nécessairement toutes les caractéristiques détaillées ci-après.

La Figure 4 montre une vue en coupe transversale d'une structure d'échange thermique ondulée 22. Plusieurs jambes d'onde 123 de forme longiligne s'étendent parallèlement entre elles et globalement suivant une direction dite longitudinale z. Les jambes d'onde se succèdent suivant une direction latérale x, qui est perpendiculaire à la direction longitudinale z, et sont reliées alternativement par des sommets d'onde 121 et des bases d'onde 122.

Selon l'exemple illustré sur la Figure 4, les sommets d'onde 121 et des bases d'onde 122 sont de forme plane et s'étendent parallèlement entre eux et perpendiculairement aux jambes d'onde 123. Les canaux 26 pour le premier fluide, qui sont formés entre deux jambes d'onde successives et un sommet ou une base agencé entre lesdites jambes d'onde successive, présentent ainsi une section transversale de forme générale rectangulaire.

La Figure 4 illustre une onde droite présentant des jambes d'onde 123 à surface plane. D'autre configurations d'élément intercalaire 22 sont bien sûr envisageables, notamment des configurations du type onde droite perforée, onde à décalage partiel, onde à vagues ou à arête de hareng (« *herringbone »* en anglais).

Un élément 22 selon la Figure 4 est visible sur les Figures 5 ou 6 à l'état monté, c'est-à-dire monté entre une première et une deuxième plaque 6, 7 directement voisines formant un passage 33. Le passage 33 est de forme globalement parallélépipédique et configuré pour canaliser le premier fluide parallèlement à la direction longitudinale z.

En fonctionnement, le premier fluide s'écoule sur la largeur du passage 33, mesurée suivant la direction latérale x, entre une entrée et une sortie du passage 33 situées à deux extrémités opposées suivant la longueur du passage 33, mesurée suivant la direction longitudinale z. Les jambes d'onde 123 délimitent au sein du passage 33 une pluralité de canaux 26 qui s'étendent parallèlement à la direction longitudinale z.

Comme on le voit sur les Figures 5 ou 6, l'élément 22 s'étend de préférence sur la quasi-totalité, voire la totalité, de la hauteur des passages, mesurée suivant une direction verticale y perpendiculaire aux plaques 6, 7, de manière à être en contact ou quasi-contact avec les plaques 6, 7. Les sommets d'onde 121 et les bases d'onde 122 sont agencés parallèlement aux plaques 6, 7.

De préférence, l'élément intercalaire 22 est disposé en configuration dite « *easyway* » dans le passage 33, c'est-à-dire que les jambes d'onde 123 s'étendent globalement suivant la direction d'écoulement du premier fluide dans le passage 33. A noter qu'en service, la direction d'écoulement du premier fluide est de préférence verticale, le sens d'écoulement pouvant être ascendant ou descendant.

Avantageusement, on pourra agencer un élément intercalaire 22 selon l'invention dans une zone 3 d'un passage 33 de l'échangeur dans laquelle pénètre l'oxygène montant, l'élément intercalaire présentant ainsi en surface des porosités ou reliefs multipliant les sites d'amorçage pour la formation du bulles d'oxygène gazeux OG.

De préférence, chaque sommet d'onde 121 comprend une première portion d'assemblage 121 selon l'invention. La surface 121a du sommet d'onde positionnée contre la première plaque 6 présente ainsi au moins une texturation de surface 23.

Notons que les termes « positionnée contre », s'entendent d'une portion d'assemblage juxtaposée à une plaque, avec ou sans jeu existant entre tout ou partie de la portion et la plaque.

Avantageusement, chaque base d'onde 122 comprend une deuxième portion d'assemblage 122 configurée pour être assemblée, à l'état monté, avec la deuxième plaque 7.

Comme illustré sur la Figure 4, ladite deuxième portion d'assemblage comprend une deuxième paire de surfaces 122a, 122b opposées, celle 122b des surfaces de la deuxième paire orientée du côté de la deuxième plaque 7 présentant au moins une texturation de surface 23.

De préférence, chaque jambe d'onde 123 comprend une troisième paire de surfaces 123a, 123b opposées, l'une et l'autre des surfaces 123a, 123b de la troisième présentant ladite texturation de surface 23, de préférence sur sa totalité ou sa quasi-totalité.

De préférence, lesdites premières portions d'assemblage 121, les ailettes ou jambes d'onde 123, et lesdites deuxièmes portions d'assemblage 122 si présentes, sont monobloc, i. e. formées d'une seule pièce.

La Figure 5 illustre un exemple où toutes les jambes d'onde 123 présentent au moins une texturation de surface sur leur deux surfaces 123a, 123b. Chaque canal 26 présente ainsi deux parois latérales dont les surfaces internes sont intensifiées.

De préférence, la première portion d'assemblage 121 présente également la texturation de surface 23 sur la surface 121b de la première paire positionnée, à l'état monté, contre la deuxième plaque 7. La deuxième portion d'assemblage 122 peut aussi présenter la texturation de surface 23 sur la surface 122a de la deuxième paire orientée, à l'état monté, du côté de la première plaque 6. Cela permet de maximiser la superficie de texturation de surface 23 présente sur l'élément intercalaire 22 et donc de maximiser l'efficacité de transfert thermique au sein des canaux 26 délimités par l'élément intercalaire.

Une telle configuration est illustrée sur les Figures 5 et 6. En fait, chaque canal 26 a une surface interne formée, à l'état monté, alternativement par la surface 122a d'une base d'onde 122 orientée vers la première plaque 6, la surface 6b de la première plaque 6 orientée vers la base d'onde 122 et les surfaces respectives 123a, 123b des deux jambes d'onde 123 reliées aux extrémités de ladite base d'onde 122, et par la surface 121b d'un sommet d'onde 121 orientée vers la deuxième plaque 7, la surface 7a de la deuxième plaque 7 orientée vers le sommet d'onde 121 et les surfaces respectives 123a, 123b des deux jambes d'onde 123 reliées aux extrémités dudit sommet d'onde 121.

En agençant au moins une texturation de surface 23 sur les surfaces de l'élément intercalaire 22 ainsi que sur les surfaces des plaques 6, 7, on intensifie l'échange thermique au sein des canaux 26.

De préférence, le produit ondulé 22 présente la texturation de surface 23 sur la totalité ou la quasi-totalité de ses surfaces.

Avantageusement, le produit ondulé 22 peut être formé à partir d'un produit plat, tel une tôle ou feuillard, présentant deux surfaces opposées 22a, 22b. L'une et l'autre de ces surfaces 22a, 22b présente la texturation de surface 23. Ce produit est ensuite mis en forme mécaniquement, par exemple par un outil de presse, puis agencé dans un passage de l'échangeur.

Avantageusement, on forme au moins une texturation de surface 23 sur l'une et l'autre desdites faces opposées 22a, 22b. De préférence, les faces opposées 22a, 22b sur lesquelles la texturation de surface 23 est formée présentent ladite texturation, sur leur totalité ou leur quasi-totalité. La face 22a donne lieu, après mise en forme, aux surfaces 121a, 123b, 122a du produit ondulé de la Figure 4. La face 22b donne lieu, après mise en forme, aux surfaces 123a, 121b, 122b du produit ondulé de la Figure 4.

A noter que la quasi-totalité d'une face s'entend d'une portion représentant au moins 90%, de préférence au moins 95%, de préférence encore au moins 98% de la superficie de cette face.

Selon ce mode de réalisation, toutes les surfaces du produit 22 situées, à l'état monté, du côté de la deuxième plaque 7 et toutes les surfaces du produit 22 situées, à l'état monté, du côté de la première plaque 6, présentent donc une texturation de surface 23.

Dans le cadre de l'invention, le produit ondulé 22 est formé de préférence à partir d'un produit plat, tel une tôle ou feuillard, ayant une épaisseur d'au moins 0,15 mm, de préférence comprise entre 0,2 et 0,4 mm. Cette épaisseur est indiquée par la lettre « t » sur la Figure 3. La mise en œuvre d'une texturation de surface 23 nécessite des flux thermiques importants, en particulier lorsque la fonction de la texturation de surface 23 est d'intensifier l'ébullition du premier fluide. Il est donc avantageux d'utiliser un élément intercalaire relativement épais, afin de conserver un coefficient d'ailette le plus important possible, c'est-à-dire une meilleure aptitude des ailettes à transmettre la chaleur.

Il est également avantageux de travailler avec un élément intercalaire plus épais lorsque, du fait de l'intensification des échanges thermique obtenue grâce à la texturation de surface, on souhaite réduire la densité d'ailettes de l'élément intercalaire afin de réduire les pertes de charges qu'il génère. On préserve alors le coefficient d'échange thermique de l'élément intercalaire en augmentant son épaisseur.

Etant noté que le coefficient d'ailette est un nombre typiquement compris compris entre 0 et 1, celui-ci étant égal à 1 au point de contact avec une plaque adjacente et diminuant sur l'ailette lorsqu'on s'éloigne de la plaque. Le point situé au milieu de l'ailette est le point où le coefficient d'ailette est le plus faible. Travailler avec des ailettes plus épaisses permet de réduire la conduction thermique à travers l'ailette, de la plaque vers le point du milieu de l'ailette, ce qui augmente le coefficient d'ailette.

De préférence, le produit ondulé 22 a une densité, définie comme le nombre de jambes d'onde par unité de longueur mesuré le long de la direction latérale x, inférieure à 18 jambes par 2,54 centimètres, de préférence inférieure à 10 jambes d'onde par 2,54 centimètres, de préférence encore inférieure ou égale à 5 jambes par 2,54 centimètre. Avantageusement, la densité peut être comprise entre 1 et 5 jambes par 2,54 centimètres. A noter que ces valeurs de densités sont applicables à un élément intercalaire qui n'est pas nécessairement un produit ondulé, les ailettes se succédant suivant la direction latérale x et la densité étant alors définie comme le nombre d'ailettes par unité de longueur, mesuré suivant la direction latérale x.

L'utilisation d'une densité relativement faible permet de faciliter la phase de dépôt de la texturation de surface sur les ailettes ou jambes d'onde, leur surface étant plus accessible. En outre, l'utilisation d'un élément intercalaire de densité plus faible facilite l'élimination des bulles créées au niveau de la texturation de surface.

De préférence, l'élément intercalaire 22 comprend un substrat massif, ou dit autrement un substrat plein, en particulier un substrat non-poreux, sur lequel la texturation 23 est formée. Le substrat est visible en noir sur les figures 5 ou 6 par exemple. Selon la structure de l'élément intercalaire, le substrat peut comprendre une ou plusieurs premières et/ou deuxièmes portions d'assemblage, les ailettes ou jambes d'onde. De préférence, la texturation de surface 23 recouvre la totalité ou la quasi-totalité du substrat.

A noter que l'élément intercalaire est de préférence monobloc, c'est-à-dire formé d'une seule pièce.

Dans le cadre de l'invention, la texturation de surface 23 peut résulter d'un revêtement de surface déposé sur l'élément ou bien d'une modification de l'état de surface dudit élément pièces obtenu par un traitement chimique, mécanique ou équivalent, par exemple par sablage, rainurage....

Etant précisé que la texturation 23 vise à modifier l'état de surface de l'élément intercalaire et non à déformer en tout ou partie l'élément intercalaire.

En particulier, la texturation de surface 23 peut résulter d'un revêtement de surface déposé sur les substrats des éléments intercalaires, en particulier un revêtement déposé par voie liquide, notamment par trempage, pulvérisation ou par voie électrolytique, par voie sèche, notamment par dépôt chimique en phase vapeur (en anglais *Chemical Vapor Deposition* ou *CVD)* ou dépôt physique en phase vapeur (en anglais *Physical Vapor Deposition* ou *CVD),* ou par projection thermique, en particulier par flamme ou par plasma.

De préférence, la texturation de surface est formée d'aluminium ou d'un alliage d'aluminium comprenant, pour 100% de sa masse, au moins 80% en masse d'aluminium, de préférence au moins 90%, de préférence encore au moins 99% d'aluminium.

Selon un mode préféré de réalisation, la texturation de surface 23 est sous la forme d'une structure poreuse, de préférence une couche poreuse. La structure poreuse peut par exemple être formé d'un dépôt de particules d'aluminium légèrement frittées, de filaments d'aluminium enchevêtrés, de particules d'aluminium semi fondues collées les unes aux autres, telles les particules d'aluminium qui sont obtenues après projection que l'on obtient en projection thermique par flamme.

De préférence, la texturation de surface 23 présente, avant assemblage de l'élément intercalaire, une porosité ouverte comprise entre 15 et 60%, de préférence entre 20 et 45%, de préférence encore une porosité ouverte initiale comprise entre 25 et 35% (% en volume). A noter que la porosité ouverte est définie comme le rapport entre le volume des pores ouverts, c'est-à-dire les pores communiquant fluidiquement avec l'environnement extérieur dans lequel se situe l'élément intercalaire considéré, et le volume total de la structure poreuse.

Les pores de la structure poreuse 23 ont de préférence un diamètre compris entre 1 et 200 µm, de préférence compris entre 5 et 100 µm. Etant noté que les pores ne sont pas nécessairement de section circulaire mais peuvent présenter des formes irrégulières. Le terme « diamètre », couvre donc également un diamètre hydraulique équivalent qui peut être calculé à partir de mesure de la perte de charge subit par un écoulement gazeux à travers la structure poreuse et en supposant que les pores ont une forme régulière, notamment sphérique, cylindrique, ...

On pourra également caractériser la dimension des pores par leur volume. De préférence, les pores de la structure poreuse 23 ont un volume compris entre 1000 et 1 000 000 µm³. Le volume des pores pourra par exemple être déterminé par tomographie ou par analyse d'images de sections polies d'échantillons prises dans une multitude de directions dans l'espace.

De façon alternative, la texturation de surface 23 peut être sous la forme de reliefs, ou motifs, imprimés ou réalisés dans ou sur la surface du matériau constitutif du substrat d'un élément intercalaire. De préférence, ces reliefs définissent, en coupe transversale, des cavités ouvertes à la surface de l'élément. Par exemple, des micro-reliefs ou taille ou morphologie diverses, tels des gorges, discrètes ou ininterrompues, des stries, des protubérances, ... pourront être formés ou déposés à la surface de l'élément considéré. En particulier, les reliefs formant la texturation de surface 23 peuvent être réalisés par usinage laser ou mécanique et/ou chimique.

Par micro-reliefs, on entend des reliefs qui ont au moins une dimension caractéristique faible par rapport à une dimension de l'élément, en particulier des reliefs qui s'étendent une hauteur, mesurée suivant une direction perpendiculaire à la surface de l'élément intercalaire présentant la texturation, et /ou une largeur, mesurée suivant une direction perpendiculaire à la surface de l'élément intercalaire présentant la texturation, de l'ordre de quelques micromètres et plusieurs centaines de micromètres.

Selon un mode de réalisation illustré en Figure 6, l'élément intercalaire 22 peut être assemblé au moins à la première plaque 6, de préférence aux première et deuxième plaques 6, 7 par brasage.

Selon ce mode de réalisation, l'assemblage de l'élément intercalaire 22 avec les plaques 6, 7 est obtenu par fusion et diffusion de l'agent de brasage 30 au sein des texturations, et éventuellement du métal de base, de l'élément intercalaire et des plaques. Les texturations de l'élément intercalaire et des plaques se retrouvent ainsi liées métallurgiquement par l'intermédiaire de l'agent de brasage 30.

De préférence, le brasage entre les première et deuxième portions d'assemblage 121, 122 de l'élément intercalaire et les plaques 6, 7 est réalisé dans le cadre du brasage global de la matrice de l'échangeur. L'empilement de plaques, les éléments intercalaires et les autres éléments constitutifs de l'échangeur sont plaqués les uns contre les autres grâce à un dispositif de compression. La matrice ainsi formée est placée dans un four sous vide et chauffée à des températures comprises entre 550 et 650 °C, de préférence de l'ordre de 580 à 600 °C. La force de compression appliquée à la matrice est généralement de l'ordre de 20000 à 40000 N/m².

De préférence, les plaques 6, 7 de l'échangeur sont des plaques colaminées comprenant une feuille centrale 40 dont chaque face est revêtue d'une couche d'agent de brasage 30. Un exemple d'une telle plaque 6 est illustré en Figure 2. Selon un autre mode de réalisation, l'agent de brasage 30 peut prendre la forme d'un feuillard ou d'une couche de revêtement de surface 30. La couche de revêtement 30 peut être déposée par pulvérisation ou par application au pinceau de l'agent de brasage 30 sous forme d'une suspension de poudre contenant la poudre, un dispersant, un liant, des additifs pour contrôler la viscosité.

L'agent de brasage 30 est de préférence formé d'un matériau métallique ayant une température de fusion inférieure à celle des matériaux constitutifs des pièces 6, 22. Les pièces 6, 22 et 30 sont de préférence formées d'alliage d'aluminium. Les plaques 6 et les éléments 22 de l'échangeur sont avantageusement formées d'un premier alliage d'aluminium de la famille 3XXX, de préférence du type 3003 (norme ASME SB-2019 SECTION 2-B). L'agent de brasage 30 est formé d'un deuxième alliage d'aluminium, de préférence un alliage du type 4XXX (norme ASME SB-2019 SECTION 2-B), en particulier du type 4004.

Comme on le voit sur les Figures 5 et 6, les première et deuxième plaques 6, 7 comprennent respectivement une première et une deuxième paire de surfaces primaires 6a, 6b, 7a, 7b opposées. De préférence, les première et deuxième plaques 6, 7 présentent, au moins sur les portions de leurs surfaces primaires 6b, 7a s'étendant en regard de l'élément 22, la texturation de surface 23.

De préférence, chacune des première et deuxième plaques 6, 7 forme avec une autre plaque adjacente un autre passage de fluide (non illustré). D'autres éléments intercalaires 22 sont également agencés dans ces autres passages conformément à l'invention. De préférence, les surfaces primaires 6a, 7b des première et deuxième plaques orientées du côté de ces autres éléments et s'étendant en regard desdits autres éléments présentent aussi au moins une texturation de surface.

De préférence, les première et deuxième plaques 6, 7 présentent respectivement un agent de brasage 30 sous la forme d'une couche de revêtement agencée entre la surface primaire 6b de la première plaque 6 orientée du côté de l'élément intercalaire 22 et la texturation de surface formée sur ladite surface primaire 6b, un agent de brasage 30 sous la forme d'une couche de revêtement agencée la surface primaire 7a de la deuxième plaque 7 orientée du côté de l'élément intercalaire 22 et la texturation de surface 23 sur ladite surface primaire 7a.

Avantageusement, l'agent de brasage 30 a une épaisseur inférieure à 300 µm, de préférence comprise entre 50 et 200 µm. Ainsi, on évite un excès de brasure qui serait préjudiciable aux performances de l'échangeur puisqu'en s'écoulant en dehors de la zone du joint brasé, la brasure pourrait modifier la microstructure du revêtement ou de la texturation de surface et donc ses performances, en comblant les porosités ou cavités ou en favorisant la fermeture de la porosité ouverte de l'élément à surface intensifiée.

Selon un mode de réalisation particulier, on peut adapter la hauteur de l'élément 22 à la hauteur du passage 33 de sorte qu'il existe un jeu d'une valeur prédéterminée, tel qu'indiqué par la référence « d » sur la Figure 6, entre les sommets d'onde 121 et la première plaque 6 et entre les bases d'onde 122 et la deuxième plaque 7. Ceci permet d'empêcher des remontées capillaires d'agent de brasage en dehors de la zone du joint brasé durant l'étape de brasage sous vide, ce qui peut être préjudiciable aux performances de l'échangeur puisqu'en s'écoulant, la brasure peut modifier la microstructure de la texturation de surface en comblant les porosités ou cavités présents en surface. De préférence, le jeu d est compris entre 0 et 0,1 mm, de préférence entre 0 et 0,05 mm.

Selon une variante de réalisation illustrée sur la Figure 5, l'élément intercalaire 22 peut être assemblé au moins à la première plaque 6, non pas par brasage, mais par liaison métallurgique obtenue directement entre la texturation de surface 23 présente sur celle 121a des surfaces secondaires de la première portion d'assemblage 121 orientée du côté de la première plaque 6 et la texturation de surface 23 présente sur celle 6b des surfaces primaires de la première plaque 6 orientée du côté de l'élément intercalaire 22.

Ainsi, les inventeurs de la présente invention ont mis en évidence qu'en mettant en contact des portions de texturation de surface de l'élément intercalaire et de la plaque adjacente, celles-ci pouvaient se lier entre elles du fait de leur chauffage à forte température combiné à l'effet de la force de compression exercée pendant le brasage sous vide de l'ensemble de l'échangeur.

Cela permet de réduire, voire d'éviter le risque de modifier les caractéristiques de la texturation de surface en-dehors des portions d'assemblage. Ce mode d'assemblage est particulièrement avantageux lorsque les passages 33 ne sont pas mis en surpression, ou bien à une pression faible, c'est-à-dire inférieure ou égale à 5 bar, lors du fonctionnement de l'échangeur, les exigences en termes de tenue mécanique de l'échangeur étant alors moins importante.

En particulier, la liaison métallurgique directe peut être réalisée par un procédé de frittage des texturations conduisant à leur densification par diffusion de matière. Selon une variante alternative ou complémentaire, la liaison métallurgique directe peut être réalisée par un procédé d'interdiffusion métallique, également appelé soudage par diffusion, qui conduit au collage des texturations entre elles par diffusion mutuelle de matière.

Le même type de liaison peut être réalisé entre la texturation de surface 23 présente sur celle 122b des surfaces secondaires de la deuxième portion d'assemblage 122 orientée du côté de la deuxième plaque 7 et la texturation de surface 23 présente sur celle 7a des surfaces primaires de la deuxième plaque 7 orientée du côté de l'élément intercalaire 22.

Selon ce mode d'assemblage, les surfaces primaires 6b, 7a des première et deuxième plaques 6, 7 orientées du côté de l'élément intercalaire 22 sont exemptes d'agent de brasage 30 sur leurs portions s'étendant en regard dudit élément intercalaire 22.

De préférence, la liaison métallurgique directe entre les premières et deuxième portions d'assemblage 121, 122 de l'élément intercalaire et les plaques 6, 7 est réalisée dans le cadre du brasage global de la matrice de l'échangeur. L'empilement de plaques, les éléments intercalaires et les autres éléments constitutifs de l'échangeur sont plaqués les uns contre les autres grâce à un dispositif de compression. Des zones de contact sont ainsi formées entre au moins une première plaque et une ou plusieurs premières portions d'assemblage des éléments intercalaires et/ou entre au moins une deuxième plaque et une ou plusieurs deuxièmes portions d'assemblage des éléments intercalaires. La matrice ainsi formée est placée dans un four sous vide et chauffée à des températures comprises entre 550 et 650 °C, de préférence entre 580 et 600 °C. La force de compression appliquée à la matrice est de préférence comprise entre 20000 et 40000 N/m². La matrice est soumise à un cycle thermique de brasage d'une durée totale comprise entre 10 et 30 heures.

A titre d'exemple, un cycle thermique avec lequel on peut lier métallurgiquement des texturations de surfaces directement entre elles consiste en une première rampe de température correspondant à une montée progressive en température jusqu'à la température de solidus de l'alliage 4004, soit 565 °C, en 4h43min, un maintien à une température supérieure à 565 °C pendant 3h30min et une deuxième rampe de température correspondant à une évolution progressive de la température de 565 °C à 585 °C pendant une durée de 2h30min.

Généralement, le passage 33 a la forme d'un parallélépipède délimité par deux bords longitudinaux et deux bords latéraux. Des barres de fermeture sont agencée entre la première et la deuxième plaque et s'étendent le long de chaque bord du passage de manière à l'obturer sur toute sa hauteur et à assurer son étanchéité. La tenue mécanique de l'empilement de plaques est assurée par brasage des plaques avec les barres de fermeture.

Selon un mode de réalisation particulier, l'élément intercalaire 22 présente, avant d'être assemblé dans le passage 33, une hauteur prédéterminée h, mesurée suivant une direction d'empilement y perpendiculaire aux plaques 6, 7, légèrement supérieure à la hauteur H du passage 33. De préférence,la hauteur h de l'élément intercalaire 22 est supérieur à celle H du passage 33 d'une facteur multiplicateur compris entre 1,01 et 1,07. Ainsi, il se produit un écrasement des texturations de surface qui favorise leur imbrication l'une dans l'autre au niveau de leur zone de mise en contact, de manière à ce qu'il n'y ait plus ou quasiment plus de pores ou de cavités ouverts dans cette zone. La conductivité thermique entre la plaque et l'élément 22 s'en trouve améliorée.

Les Figures 5 et 6 montre une barre de fermeture 16 qui sal'étend dans la hauteur H du passage 33 le long d'un bord longitudinal.

De préférence, les surfaces primaires 6b, 7a des première et deuxième plaques 6, 7 orientées du côté de l'élément intercalaire 22 sont exemptes de texturation de surface 23 sur leurs portions s'étendant en regard de la barre de fermeture 16. Un agent de brasage 30 est agencé entre lesdites portions et la barre de fermeture 16. Ainsi, la barre de fermeture peut être brasée plus solidement aux plaques 6, 7, ce qui assure une plus grande résistance mécanique à l'échangeur.

De préférence, après liaison directe ou par brasage de la première portion d'assemblage avec la première plaque 6, la texturation de surface 23 est modifiée au niveau de ladite première portion d'assemblage 121 et de la portion respective 60 de la plaque 6 positionnée contre la première portion d'assemblage 121. En particulier, dans le cas d'un assemblage par brasage, au moins partie de la texturation de surface 23 est infiltrée par l'agent de brasage 30 au niveau des portions d'assemblage 220, 60. Cet effet est lié à la force de compression appliquée aux pièces brasées et à l'ecoulement de l'agent de brasage 30 dans la texturation

Selon le cas, la porosité ouverte ou les cavités de la texturation de surface 23 peuvent être en tout ou partie comblée par l'agent de brasage 30 ou par imbrication mutuelle de texturations au niveau de la première portion d'assemblage 121 et de la portion respective 60 de la plaque 6.

De préférence, après formation de la liaison directe ou par brasage, la texturation de surface 23 présente au niveau de la première portion d'assemblage 121 et de la portion respective 60 de la plaque 6, une porosité ouverte résiduelle comprise entre 0% et 90%, de préférence entre 10% et 50%, de la porosité ouverte initiale, c'est-à-dire avant formation de la liaison (0% indiquant que la porosité ouverte initiale est totalement comblée suite au brasage ou à la liaison directe).

Plus généralement, la texturation de surface 23 peut présenter avant liaison, au niveau des portions d'assemblage 220, 60, un volume initial de pores ou de cavités ouverts. Après liaison, la texturation de surface 23, au niveau de la première portion d'assemblage 121 et de la portion respective 60 de la plaque 6, un volume résiduel de pores ou de cavités ouverts représentant de 0% à 90%, de préférence de 10% à 50%, du volume initial de pores ou de cavités ouverts.

Avantageusement, après liaison, la texturation de surface 23 est conservée en-dehors de la première portion d'assemblage 121 et de la portion respective 60 de la plaque 6. En particulier, la texturation de surface 23 présente, en-dehors des portions d'assemblage 121 , 60, une porosité ouverte identique ou quasi-identique à la porosité ouverte initiale et/ou un volume de pores ou de cavités ouverts identique ou quasi-identique au volume de pores ou de cavités ouverts initial.

## Revendications

1. Echangeur de chaleur du type à plaques et ailettes brasées comprenant une pluralité de plaques agencées parallèlement entre elles de façon à définir une série de passages pour l'écoulement d'un premier fluide à mettre en relation d'échange thermique avec au moins un deuxième fluide, au moins un élément intercalaire (22) étant agencé dans un passage (33) formé entre une première et une deuxième plaque (6, 7) et comprenant :
- au moins une première portion d'assemblage (121) positionnée contre la première plaque (6), ladite première portion d'assemblage (121) comprenant une première paire de surfaces secondaires (121a, 121b) opposées dont l'une (121a) est orientée du côté de la première plaque (6) et l'autre (121b) est orientée du côté de la deuxième plaque (7),
- au moins une texturation de surface (23) sous la forme d'une structure poreuse ou de reliefs formés sur une surface de l'élément intercalaire (22),
- plusieurs ailettes ou jambes d'onde (123) délimitant, au sein du passage (33), plusieurs canaux (26) pour l'écoulement du premier fluide, au moins une ailette ou jambe d'onde (123) présentant ladite texturation de surface (23),
**caractérisé en ce que** ladite première portion d'assemblage (121) présente la texturation de surface (23) sur au moins celle (121a) des surfaces secondaires de la première paire orientée du côté de la première plaque (6), et la première plaque (6) comprend une première paire de surfaces primaires (6a, 6b) opposées et présente la texturation de surface (23) sur au moins celle (6b) des surfaces primaires (6a, 6b) orientée du côté de l'élément intercalaire (22).

2. Echangeur selon la revendication 1, **caractérisé en ce que** la première portion d'assemblage (121) présente la texturation de surface (23) sur la surface (121b) de la première paire orientée du côté de la deuxième plaque (7).

3. Echangeur selon l'une des revendications 1 ou 2, **caractérisé en ce que** l'élément intercalaire (22) présente au moins une deuxième portion d'assemblage (122) positionnée contre la deuxième plaque (7), ladite deuxième portion d'assemblage (122) comprenant une deuxième paire de surfaces secondaires (122a, 122b) opposées, l'une (122a) des surfaces secondaires de la deuxième paire étant orientée du côté de la première plaque (6) et l'autre (122b) des surfaces secondaires de la deuxième paire étant orientée du côté de la deuxième plaque (7), la deuxième portion d'assemblage (122) présentant la texturation de surface (23) sur la surface (122b) de la deuxième paire orientée du côté de la deuxième plaque (7).

4. Echangeur selon l'une des revendications précédentes, **caractérisé en ce que** la deuxième plaque (7) comprend une deuxième paire de surfaces primaires (7a, 7b) opposées, celle (7a) des surfaces primaires (7a, 7b) orientée du côté de l'élément intercalaire (22) présentant, au moins en partie, la texturation de surface (23).

5. Echangeur selon l'une des revendications précédentes, **caractérisé en ce que** qu'au moins une ailette ou jambe d'onde (123) comprend une troisième paire de surfaces secondaires (123a, 123b) opposées, l'une et l'autre desdites surfaces (123a, 123b) de la troisième paire présentant la texturation de surface (23).

6. Echangeur selon l'une des revendications précédentes, **caractérisé en ce que** les ailettes ou jambes d'onde (123, 223) se succèdent suivant une direction latérale (x) et s'étendent dans le passage (33) globalement suivant une direction longitudinale (z) qui est parallèle aux première et deuxième plaques (6, 7) et orthogonale à la direction latérale (x).

7. Echangeur selon l'une des revendications précédentes, **caractérisé en ce que** la texturation de surface (23) est sous la forme d'une structure poreuse ayant une porosité ouverte comprise entre 15 et 60 %, de préférence une porosité ouverte comprise entre 20 et 45 % (% en volume), ou sous la forme de reliefs définissant, en coupe transversale, des cavités ouvertes à la surface des premier et deuxième éléments intercalaires (221, 222).

8. Echangeur selon l'une des revendications précédentes, **caractérisé en ce qu'**un agent de brasage (30) est agencé entre la première plaque (6) et l'élément intercalaire (22) et/ou entre la deuxième plaque (7) et l'élément intercalaire (22).

9. Echangeur selon la revendication 8, **caractérisé en ce que** l'agent de brasage (30) est sous la forme d'au moins une couche de revêtement agencée entre la surface primaire (6b) de la première plaque (6) orientée du côté de l'élément intercalaire (22) et la texturation de surface (23) et/ou entre la surface primaire (7a) de la deuxième plaque (7) orientée du côté de l'élément intercalaire (22) et la texturation de surface (23).

10. Echangeur selon l'une des revendications 8 ou 9, **caractérisé en ce que** l'agent de brasage (30) a une épaisseur inférieure à 300 µm, de préférence comprise entre 50 et 200 µm.

11. Echangeur selon l'une des revendications 1 à 7, **caractérisé en ce que** les surfaces primaires (6b, 7a) des première et deuxième plaques (6, 7) orientées du côté de l'élément intercalaire (22) sont exemptes d'agent de brasage (30) sur leurs portions s'étendant en regard dudit élément intercalaire (22).

12. Echangeur selon l'une des revendications précédentes, **caractérisé en ce que** l'élément intercalaire (22) est assemblé dans le passage (33) par assemblage d'au moins ladite première portion d'assemblage (121) avec la première plaque (6), ledit assemblage étant réalisée par liaison métallurgique de la texturation de surface (23) présente sur celle (121a) des surfaces secondaires de la première portion d'assemblage (121) orientée du côté de la première plaque (6) avec la texturation de surface (23) présente sur celle (6b) des surfaces primaires de la première plaque (6) orientée du côté de l'élément intercalaire (22), lesdites texturations de surface (23) étant liées directement entre elles ou via un agent de brasage (30).

13. Echangeur selon l'une des revendications précédentes, **caractérisé en ce que** le passage (33) a une forme globale de parallélépipède délimité par deux bords longitudinaux et deux bords latéraux, au moins une barre de fermeture (16) s'étendant dans la hauteur (H) du passage (33), définie comme l'écart entre la première plaque (6) et la deuxième plaque (7) mesuré suivant une direction d'empilement (y) perpendiculaire aux plaques (6, 7), le long d'au moins un des bords longitudinaux et latéraux du passage (33), les surfaces primaires (6b, 7a) des première et deuxième plaques (6, 7) orientées du côté de l'élément intercalaire (22) étant exemptes de texturation de surface (23) sur leurs portions s'étendant en regard de la barre de fermeture (16).

14. Echangeur selon la revendication 13, **caractérisé en ce qu'**un agent de brasage (30) est agencé sur les portions des surfaces primaires (6b, 7a) des première et deuxième plaques (6, 7) orientées du côté de l'élément intercalaire (22) s'étendant en regard de la barre de fermeture (16).

15. Echangeur selon l'une des revendications précédentes, **caractérisé en ce que** l'élément intercalaire (22) présente, avant d'être assemblé dans le passage (33), une hauteur prédéterminée (h), mesurée suivant une direction d'empilement (y) perpendiculaire aux première et deuxième plaques (6, 7), légèrement supérieure à la hauteur (H) du passage (33), définie comme l'écart entre la première plaque (6) et la deuxième plaque (7) mesuré suivant une direction d'empilement (y) perpendiculaire aux plaques (6, 7).

16. Procédé de fabrication d'un échangeur de chaleur du type à plaques et ailettes brasées tel que défini dans la revendication 1, ledit procédé comprenant les étapes suivantes :
- agencement de plusieurs plaques (6, 7) parallèlement entre elles de façon à définir une série de passages pour l'écoulement d'un premier fluide à mettre en relation d'échange thermique avec au moins un deuxième fluide,
- agencement d'au moins un élément intercalaire (22) dans un passage (33) formé entre une première et une deuxième plaque (6, 7), ledit élément intercalaire (22) comprenant plusieurs ailettes ou jambes d'onde (123) délimitant, au sein du passage (33), plusieurs canaux (26) pour l'écoulement du premier fluide,
- formation d'au moins une zone de contact ou quasi-contact entre au moins une première portion d'assemblage de l'élément intercalaire (22) et la première plaque (6), ladite première portion d'assemblage (121) comprenant une première paire de surfaces secondaires (121a, 121b) opposées dont l'une (121a) des surfaces de la première paire est orientée du côté de la première plaque (6) et la première plaque (6) comprenant une première paire de surfaces primaires (6a, 6b) opposées dont l'une (6b) est orientée du côté de l'élément intercalaire (22),
ladite surface secondaire (121a) et ladite surface primaire (6b) présentent au moins une texturation de surface (23) sous la forme d'une structure poreuse ou de reliefs formés sur des surfaces de la première plaque (6) et de l'élément intercalaire (22), l'assemblage de la première portion d'assemblage (121) avec la première plaque (6) étant réalisé sans agent de brasage, au moins une ailette ou jambe d'onde (123) présentant ladite texturation de surface (23),
ledit procédé comprenant en outre les étapes suivantes :
- application d'une force de compression et apport de chaleur au moins au niveau de ladite zone de contact ou quasi-contact de manière à former une liaison métallurgique directement entre lesdites texturations de surface (23).

## Patentansprüche

1. Wärmetauscher des Typs mit gelöteten Platten und Rippen, welcher eine Vielzahl von Platten umfasst, die parallel zueinander angeordnet sind, so dass sie eine Reihe von Durchlässen für das Fließen eines ersten Fluids definieren, das in eine Wärmeaustauschbeziehung mit wenigstens einem zweiten Fluid gebracht werden soll, wobei wenigstens ein Einlageelement (22) in einem zwischen einer ersten und einer zweiten Platte (6, 7) ausgebildeten Durchlass (33) angeordnet ist und umfasst:
- wenigstens einen ersten Montageabschnitt (121), der an der ersten Platte (6) anliegend positioniert ist, wobei der erste Montageabschnitt (121) ein erstes Paar von einander gegenüberliegenden sekundären Flächen (121a, 121b) umfasst, von denen eine (121a) der Seite der ersten Platte (6) zugewandt ist und die andere (121b) der Seite der zweiten Platte (7) zugewandt ist,
- wenigstens eine Oberflächenstrukturierung (23) in der Form einer porösen Struktur oder von Reliefs, die auf einer Fläche des Einlageelements (22) ausgebildet sind,
- mehrere Rippen oder Wellenschenkel (123), die im Inneren des Durchlasses (33) mehrere Kanäle (26) für das Fließen des ersten Fluids begrenzen, wobei wenigstens eine Rippe oder ein Wellenschenkel (123) die Oberflächenstrukturierung (23) aufweist, **dadurch gekennzeichnet, dass** der erste Montageabschnitt (121) die Oberflächenstrukturierung (23) auf wenigstens derjenigen (121a) der sekundären Flächen des ersten Paares aufweist, die der Seite der ersten Platte (6) zugewandt ist, und die erste Platte (6) ein erstes Paar von einander gegenüberliegenden primären Flächen (6a, 6b) umfasst und die Oberflächenstrukturierung (23) auf wenigstens derjenigen (6b) der primären Flächen (6a, 6b) aufweist, die der Seite des Einlageelements (22) zugewandt ist.

2. Wärmetauscher nach Anspruch 1, **dadurch gekennzeichnet, dass** der erste Montageabschnitt (121) die Oberflächenstrukturierung (23) auf der Fläche (121b) des ersten Paares aufweist, die der Seite der zweiten Platte (7) zugewandt ist.

3. Wärmetauscher nach Anspruch 1 oder 2, **dadurch gekennzeichnet, dass** das Einlageelement (22) wenigstens einen zweiten Montageabschnitt (122) aufweist, der an der zweiten Platte (7) anliegend positioniert ist, wobei der zweite Montageabschnitt (122) ein zweites Paar von einander gegenüberliegenden sekundären Flächen (122a, 122b) umfasst, wobei eine (122a) der sekundären Flächen des zweiten Paares der Seite der ersten Platte (6) zugewandt ist und die andere (122b) der sekundären Flächen des zweiten Paares der Seite der zweiten Platte (7) zugewandt ist, wobei der zweite Montageabschnitt (122) die Oberflächenstrukturierung (23) auf der Fläche (122b) des zweiten Paares aufweist, die der Seite der zweiten Platte (7) zugewandt ist.

4. Wärmetauscher nach einem der vorhergehenden Ansprüche, **dadurch gekennzeichnet, dass** die zweite Platte (7) ein zweites Paar von einander gegenüberliegenden primären Flächen (7a, 7b) umfasst, wobei diejenige (7a) der primären Flächen (7a, 7b), die der Seite des Einlageelements (22) zugewandt ist, wenigstens zum Teil die Oberflächenstrukturierung (23) aufweist.

5. Wärmetauscher nach einem der vorhergehenden Ansprüche, **dadurch gekennzeichnet, dass** wenigstens eine Rippe oder ein Wellenschenkel (123) ein drittes Paar von einander gegenüberliegenden sekundären Flächen (123a, 123b) umfasst, wobei sowohl die eine als auch die andere der Flächen (123a, 123b) des dritten Paares die Oberflächenstrukturierung (23) aufweisen.

6. Wärmetauscher nach einem der vorhergehenden Ansprüche, **dadurch gekennzeichnet, dass** die Rippen oder Wellenschenkel (123, 223) in einer seitlichen Richtung (x) aufeinanderfolgen und sich in dem Durchlass (33) im Wesentlichen in einer Längsrichtung (z) erstrecken, welche parallel zur ersten und zweiten Platte (6, 7) und orthogonal zu der seitlichen Richtung (x) ist.

7. Wärmetauscher nach einem der vorhergehenden Ansprüche, **dadurch gekennzeichnet, dass** die Oberflächenstrukturierung (23) in der Form einer porösen Struktur vorliegt, die eine offene Porosität zwischen 15 und 60 % aufweist, vorzugsweise eine offene Porosität zwischen 20 und 45 % (Volumen-%), oder in der Form von Reliefs, die im Querschnitt offene Hohlräume an der Oberfläche des ersten und zweiten Einlageelements (221, 222) definieren.

8. Wärmetauscher nach einem der vorhergehenden Ansprüche, **dadurch gekennzeichnet, dass** ein Lötmittel (30) zwischen der ersten Platte (6) und dem Einlageelement (22) und/oder zwischen der zweiten Platte (7) und dem Einlageelement (22) angeordnet ist.

9. Wärmetauscher nach Anspruch 8, **dadurch gekennzeichnet, dass** das Lötmittel (30) in der Form wenigstens einer Überzugsschicht vorliegt, die zwischen der primären Fläche (6b) der ersten Platte (6), die der Seite des Einlageelements (22) zugewandt ist, und der Oberflächenstrukturierung (23) und/oder zwischen der primären Fläche (7a) der zweiten Platte (7), die der Seite des Einlageelements (22) zugewandt ist, und der Oberflächenstrukturierung (23) angeordnet ist.

10. Wärmetauscher nach Anspruch 8 oder 9, **dadurch gekennzeichnet, dass** das Lötmittel (30) eine Dicke aufweist, die kleiner als 300 µm ist und vorzugsweise zwischen 50 und 200 µm beträgt.

11. Wärmetauscher nach einem der Ansprüche 1 bis 7, **dadurch gekennzeichnet, dass** die primären Flächen (6b, 7a) der ersten und zweiten Platte (6, 7), die der Seite des Einlageelements (22) zugewandt sind, kein Lötmittel (30) auf ihren Abschnitten aufweisen, die sich gegenüber dem Einlageelement (22) erstrecken.

12. Wärmetauscher nach einem der vorhergehenden Ansprüche, **dadurch gekennzeichnet, dass** das Einlageelement (22) in den Durchlass (33) durch Zusammenbau wenigstens des ersten Montageabschnitts (121) mit der ersten Platte (6) eingebaut ist, wobei der Zusammenbau durch metallurgische Verbindung der Oberflächenstrukturierung (23), die auf derjenigen (121a) der sekundären Flächen des ersten Montageabschnitts (121) vorhanden ist, die der Seite der ersten Platte (6) zugewandt ist, mit der Oberflächenstrukturierung (23), die auf derjenigen (6b) der primären Flächen der ersten Platte (6) vorhanden ist, die der Seite des Einlageelements (22) zugewandt ist, durchgeführt wird, wobei die Oberflächenstrukturierungen (23) direkt oder über ein Lötmittel (30) miteinander verbunden werden.

13. Wärmetauscher nach einem der vorhergehenden Ansprüche, **dadurch gekennzeichnet, dass** der Durchlass (33) im Wesentlichen die Form eines Quaders hat, der von zwei Längsrändern und zwei seitlichen Rändern begrenzt wird, wobei wenigstens eine Schließstange (16) sich in der Höhe (H) des Durchlasses (33) erstreckt, die als der Abstand zwischen der ersten Platte (6) und der zweiten Platte (7) definiert ist, der in einer zu den Platten (6, 7) senkrechten Stapelungsrichtung (y) entlang wenigstens eines der Längsränder und seitlichen Ränder des Durchlasses (33) gemessen wird, wobei die primären Flächen (6b, 7a) der ersten und der zweiten Platte (6, 7), die der Seite des Einlageelements (22) zugewandt sind, keine Oberflächenstrukturierung (23) auf ihren sich gegenüber der Schließstange (16) erstreckenden Abschnitten aufweisen.

14. Wärmetauscher nach Anspruch 13, **dadurch gekennzeichnet, dass** ein Lötmittel (30) auf den Abschnitten der der Seite des Einlageelements (22) zugewandten primären Flächen (6b, 7a) der ersten und der zweiten Platte (6, 7) angeordnet ist, die sich gegenüber der Schließstange (16) erstrecken.

15. Wärmetauscher nach einem der vorhergehenden Ansprüche, **dadurch gekennzeichnet, dass** das Einlageelement (22), bevor es in den Durchlass (33) eingebaut wird, eine vorbestimmte Höhe (h) aufweist, gemessen in einer zur ersten und zweiten Platte (6, 7) senkrechten Stapelungsrichtung (y), die ein wenig größer als die Höhe (H) des Durchlasses (33) ist, die als der Abstand zwischen der ersten Platte (6) und der zweiten Platte (7) definiert ist, der in einer zu den Platten (6, 7) senkrechten Stapelungsrichtung (y) gemessen wird.

16. Verfahren zur Herstellung eines Wärmetauschers des Typs mit gelöteten Platten und Rippen, wie in Anspruch 1 definiert, wobei das Verfahren die folgenden Schritte umfasst:
- Anordnen mehrerer Platten (6, 7) parallel zueinander, so dass sie eine Reihe von Durchlässen für das Fließen eines ersten Fluids definieren, das in eine Wärmeaustauschbeziehung mit wenigstens einem zweiten Fluid gebracht werden soll,
- Anordnen wenigstens eines Einlageelements (22) in einem zwischen einer ersten und einer zweiten Platte (6, 7) ausgebildeten Durchlass (33), wobei das Einlageelement (22) mehrere Rippen oder Wellenschenkel (123) umfasst, die im Inneren des Durchlasses (33) mehrere Kanäle (26) für das Fließen des ersten Fluids begrenzen,
- Ausbilden wenigstens eines Bereichs des Kontakts oder Quasi-Kontakts zwischen wenigstens einem ersten Montageabschnitt des Einlageelements (22) und der ersten Platte (6), wobei der erste Montageabschnitt (121) ein erstes Paar von einander gegenüberliegenden sekundären Flächen (121a, 121b) umfasst, wobei eine (121a) der Flächen des ersten Paares der Seite der ersten Platte (6) zugewandt ist und die erste Platte (6) ein erstes Paar von einander gegenüberliegenden primären Flächen (6a, 6b) umfasst, von denen eine (6b) der Seite des Einlageelements (22) zugewandt ist,
wobei die sekundäre Fläche (121a) und die primäre Fläche (6b) wenigstens eine Oberflächenstrukturierung (23) in der Form einer porösen Struktur oder von Reliefs, die auf Flächen der ersten Platte (6) und des Einlageelements (22) ausgebildet sind, aufweisen, wobei der Zusammenbau des ersten Montageabschnitts (121) mit der ersten Platte (6) ohne Lötmittel durchgeführt wird, wobei wenigstens eine Rippe oder ein Wellenschenkel (123) die Oberflächenstrukturierung (23) aufweist, wobei das Verfahren außerdem die folgenden Schritte umfasst:
- Ausüben einer Druckkraft und Zuführen von Wärme wenigstens am Bereich des Kontakts oder Quasi-Kontakts, um so eine metallurgische Verbindung direkt zwischen den Oberflächenstrukturierungen (23) auszubilden.

## Claims

1. Heat exchanger of the brazed plate and fin type comprising a plurality of plates arranged parallel to one another in such a way as to define a series of passages for the flow of a first fluid to be placed in a heat exchange relationship with at least a second fluid, at least one insert element (22) being arranged in a passage (33) formed between a first and a second plate (6, 7) and comprising:
- at least a first assembly portion (121) positioned against the first plate (6), said first assembly portion (121) comprising a first pair of opposing secondary surfaces (121a, 121b) of which one (121a) is oriented to the side of the first plate (6) and the other (121b) is oriented to the side of the second plate (7),
- at least one surface texturing (23) in the form of a porous structure or of reliefs formed on a surface of the insert element (22),
- several fins or corrugation legs (123) delimiting, within the passage (33), several channels (26) for the flow of the first fluid, at least one fin or corrugation leg (123) exhibiting said surface texturing (23),
**characterized in that** said first assembly portion (121) exhibits the surface texturing (23) on at least that one (121a) of the secondary surfaces of the first pair that is oriented to the side of the first plate (6), and the first plate (6) comprises a first pair of opposing primary surfaces (6a, 6b) and exhibits the surface texturing (23) on at least that one (6b) of the primary surfaces (6a, 6b) that is oriented to the side of the insert element (22).

2. Exchanger according to Claim 1, **characterized in that** the first assembly portion (121) exhibits the surface texturing (23) on the surface (121b) of the first pair oriented to the side of the second plate (7) .

3. Exchanger according to either of Claims 1 and 2, **characterized in that** the insert element (22) has at least a second assembly portion (122) positioned against the second plate (7), said second assembly portion (122) comprising a second pair of opposing secondary surfaces (122a, 122b), one (122a) of the secondary surfaces of the second pair being oriented to the side of the first plate (6) and the other (122b) of the secondary surfaces of the second pair being oriented to the side of the second plate (7), the second assembly portion (122) exhibiting the surface texturing (23) on the surface (122b) of the second pair that is oriented to the side of the second plate (7).

4. Exchanger according to one of the preceding claims, **characterized in that** the second plate (7) comprises a second pair of opposing primary surfaces (7a, 7b), that one (7a) of the primary surfaces (7a, 7b) that is oriented to the side of the insert element (22) exhibiting, at least in part, the surface texturing (23) .

5. Exchanger according to one of the preceding claims, **characterized in that** at least one fin or corrugation leg (123) comprises a third pair of opposing secondary surfaces (123a, 123b), each one of said surfaces (123a, 123b) of the third pair exhibiting the surface texturing (23).

6. Exchanger according to one of the preceding claims, **characterized in that** the fins or corrugation legs (123, 223) succeed one another in a lateral direction (x) and extend in the passage (33) overall in a longitudinal direction (z) which is parallel to the first and second plates (6, 7) and orthogonal to the lateral direction (x).

7. Exchanger according to one of the preceding claims, **characterized in that** the surface texturing (23) is in the form of a porous structure having an apparent porosity of between 15 and 60%, preferably an apparent porosity comprised between 20 and 45% (percent by volume) or in the form of reliefs which, in cross section, define cavities that are open at the surface of the first and second insert elements (221, 222).

8. Exchanger according to one of the preceding claims, **characterized in that** a brazing agent (30) is arranged between the first plate (6) and the insert element (22) and/or between the second plate (7) and the insert element (22).

9. Exchanger according to Claim 8, **characterized in that** the brazing agent (30) is in the form of at least one layer of coating arranged between the primary surface (6b) of the first plate (6) oriented to the side of the insert element (22) and the surface texturing (23) and/or between the primary surface (7a) of the second plate (7) oriented to the side of the insert element (22) and the surface texturing (23).

10. Exchanger according to either of Claims 8 and 9, **characterized in that** the brazing agent (30) has a thickness less than 300 µm, preferably comprised between 50 and 200 µm.

11. Exchanger according to one of Claims 1 to 7, **characterized in that** the primary surfaces (6b, 7a) of the first and second plates (6, 7) oriented to the side of the insert element (22) are free of brazing agent (30) on those of their portions that extend facing said insert element (22).

12. Exchanger according to one of the preceding claims, **characterized in that** the insert element (22) is assembled in the passage (33) by assembling at least said first assembly portion (121) with the first plate (6), said assembly being performed by metallurgically bonding the surface texturing (23) present on that one (121a) of the secondary surfaces of the first assembly portion (121) that is oriented to the side of the first plate (6) to the surface texturing (23) present on that one (6b) of the primary surfaces of the first plate (6) that is oriented to the side of the insert element (22), said surface texturings (23) being bonded together directly or using a brazing agent (30).

13. Exchanger according to one of the preceding claims, **characterized in that** the passage (33) has an overall parallelepipedal shape delimited by two longitudinal edges and two lateral edges, at least one side bar (16) extending in the height (H) of the passage (33), which height is defined as being the separation between the first plate (6) and the second plate (7) measured in a direction of stacking (y) perpendicular to the plates (6, 7) along at least one of the longitudinal and lateral edges of the passage (33), the primary surfaces (6b, 7a) of the first and second plates (6, 7) that are oriented to the side of the insert element (22) being free of surface texturing (23) on their portions extending facing the side bar (16).

14. Exchanger according to Claim 13, **characterized in that** a brazing agent (30) is arranged on the portions of the primary surfaces (6b, 7a) of the first and second plates (6, 7) oriented to the side of the insert element (22) extending facing the side bar (16).

15. Exchanger according to one of the preceding claims, **characterized in that** the insert element (22) exhibits, before being assembled in the passage (33), a predetermined height (h), measured in a direction of stacking (y) perpendicular to the first and second plates (6, 7) that is slightly greater than the height (H) of the passage (33), defined as being the separation between the first plate (6) and the second plate (7) measured in a direction of stacking (y) perpendicular to the plates (6, 7).

16. Method for manufacturing a heat exchanger of the brazed plate and fin type as defined in Claim 1, said method comprising the following steps:
- arranging several plates (6, 7) parallel to one another in such a way as to define a series of passages for the flow of a first fluid to be placed in a heat exchange relationship with at least one second fluid,
- arranging at least one insert element (22) in a passage (33) formed between a first and a second plate (6, 7), said insert element (22) comprising several fins or corrugation legs (123) that delimit, within the passage (33), several channels (26) for the flow of the first fluid,
- forming at least one region of contact or near-contact between at least a first assembly portion of the insert element (22) and the first plate (6), said first assembly portion (121) comprising a first pair of opposing secondary surfaces (121a, 121b) of which one (121a) of the surfaces of the first pair is oriented to the side of the first plate (6) and the first plate (6) comprising a first pair of opposing primary surfaces (6a, 6b) of which one (6b) is oriented to the side of the insert element (22), said secondary surface (121a) and said primary surface (6b) exhibiting at least a surface texturing (23) in the form of a porous structure or of reliefs formed on surfaces of the first plate (6) and of the insert element (22), the assembling of the first assembly portion (121) with the first plate (6) being performed without any brazing agent, at least one fin or corrugation leg (123) exhibiting said surface texturing (23),
said method further comprising the following steps:
- applying a compressive force and an application of heat at least to said region of contact or near contact so as to form a metallurgical bond directly between said surface texturings (23).
